# EUROPÄISCHE PATENTSCHRIFT

(11) **EP 0 073 735 B1**
(45) Veröffentlichungstag und Bekanntmachung des Hinweises auf die Patenterteilung: **23.10.1985**
(21) Anmeldenummer: 82810344.0
(22) Anmeldetag: 18.08.1982
(51) Int. Cl.: C25C 3/08

(54) **Elektrolysewanne zur Herstellung von Aluminium mittels Schmelzflusselektrolyse und Verfahren zum Einsetzen der Eisenbarren**
Electrolytic pot for the production of aluminium by electrolysis in the dry way, and method of inserting the iron bars
Cuve d'électrolyse pour la production électrolytique d'aluminium et procédé de mise en place des barres de fer

(30) Priorität: 31.08.1981 CH 5567/81
(43) Veröffentlichungstag der Anmeldung: 09.03.1983
(73) Patentinhaber: SCHWEIZERISCHE ALUMINIUM AG, CH-3965 Chippis (CH)
(72) Erfinder: Jemec, Raoul, CH-8121 Benglen (CH)

## Beschreibung

Die vorliegende Erfindung bezieht sich auf eine Elektrolysewanne zur Herstellung von Aluminium mittels Schmelzflußelektrolyse, bestehend aus einer äußeren Stahlwanne, einer wärmedämmenden Isolationsschicht und einer elektrisch leitenden, gegen das schmelzflüssige Material beständigen Innenauskleidung aus in Querrichtung verlaufenden Kohlenstoffblöcken mit in deren Längsrichtung verlaufenden, nach unten offenen Nuten, die sich über mindestens 20% der Länge - ausgehend von den beiden Stirnseiten - erstrecken, in welche unten aus der Bodenfläche und beidseitig aus den Stirnseiten der Kohlenstoffblöcke herausragende massive Eisenbarren eingesetzt sind.

Für die Gewinnung von Aluminium durch Elektrolyse von Aluminiumoxid wird dieses in einer Fluoridschmelze gelöst, die zum größten Teil aus Kryolith besteht. Das kathodisch abgeschiedene Aluminium sammelt sich unter der Fluoridschmelze auf dem Kohlenstoffboden der Zelle, wobei die Oberfläche des flüssigen Aluminiums die Kathode bildet. In die Schmelze tauchen von oben Anoden ein, die bei konventionellen Verfahren aus amorphem Kohlenstoff bestehen. Durch die elektrolytische Zersetzung des Aluminiumoxids entsteht Sauerstoff, der sich mit dem Kohlenstoff der Anoden zu C0₂ und CO verbindet. Die Elektrolyse findet in einem Temperaturbereich von etwa 940 - 9700 C statt.

Die Innenauskleidung von Elektrolysewannen besteht aus Kohlenstoffblöcken, in welchen mindestens ein durchgehender oder in der Mitte getrennter Eisenbarren angeordnet ist. Um zu einem möglichst geringen Spannungsabfall der Zelle beizutragen, muß der elektrische Übergangswiderstand zwischen Eisenbarren und Kohlenstoffblock möglichst klein sein. Dem Fachmann sind verschiedene Arten zur Verbindung von Kohlenstoffblock und Eisenbarren bekannt, beispielsweise
- Einstampfen mit einer Stampfmasse
- Eingießen mit Gußeisen
- Einkleben.

Die Kohlenstoffblöcke und die Eisenbarren finden sich in herkömmlichen Elektrolysewannen in verschiedensten Dimensionen in bezug auf Längs, Breite und Höhe sowie Nutformen.

Beim Erstellen der Verbindung zwischen Kohlenstoffblock und Eisenbarren ist heute die Technik des Eisengießens weit verbreitet. Die in die Nut des Kohlenstoffblockes eingelegten Eisenbarren werden durch Umgießen mit Gußeisen mit dem Kohlenstoff verbunden. Eisenbarren und Kohlenstoffblock werden gemeinsam vorgewärmt und nach dem Eingießen auf die Umgebungstemperatur abgekühlt. Da die Wärmedehnung bzw. -kontraktion von Eisen ungefähr viermal größer ist als diejenige von Kohlenstoff, entsteht bei der Abkühlung zwischen Kohlenstoff und Gußeisen ein Spalt. Ist der mit einem Eisenbarren versehene Kohlenstoffblock in eine Elektrolysezelle eingebaut, so schließt sich dieser Spalt erst während des Temperaturanstiegs bei der Inbetriebnahme der Elektrolysezelle, womit der elektrische und mechanische Kontakt zwischen Eisen und Kohlenstoff verbessert wird.

Wird der durch die Kontraktion gebildete Spalt vor dem Erreichen der Arbeitstemperatur geschlossen, so kann der sich schneller ausdehnende Eisenbarren derart stark auf die Kohle der Kathodenelemente einwirken, daß in der Kathode Risse entstehen können.

Das Gußeisen weist den Nachteil auf, daß es eine verhältnismäßig niedrige elektrische Leitfähigkeit hat. Weiter ist bei üblichen eingegossenen Eisenbarren der Anpreßdruck im in Arbeitsposition obersten Bereich des Barrens oft ungenügend, so daß er nicht ausreicht, den erwünschten niedrigen elektrischen Übergangswiderstand vom Kohlenstoff zum Eisen herzustellen. In diesem Fall fließt der elektrische Strom nicht auf dem kürzesten Weg durch den Kohlenstoffboden der Elektrolysewanne, sondern macht einen Umweg, indem er nicht in die Deckfläche, sondern in die Seitenflächen des Eisenbarrens eintritt. Die beiden erwähnten Faktoren können einen Spannungsabfall, z. B. bis zu 0,1 Volt, bewirken, was sich in der Energiebilanz der Elektrolysezelle negativ niederschlägt. Schon vor einiger Zeit ist deshalb, wie im J. Electrochemical Technology, Vol. 5, No. 3-4 (1967), Seiten 152-154, beschrieben, versucht worden, einen Eisenbarren direkt mit dem Kohlenstoffblock in Verbindung zu bringen. Im Kohlenstoffblock wird ein dem Eisenbarren entsprechendes Loch ausgespart und dieser ohne Stampf-, Guß- oder Klebemasse hineingesteckt. Da aber in der verhältnismäßig langen Zwischenzeit keine Schmelzflußelektrolysezellen zur Herstellung von Aluminium, die nach diesem Prinzip gebaut sind, bekannt geworden sind, hat sich das Verfahren offensichtlich nicht bewährt.

Nach dieser Publikation müßte der Eisenbarren bei Arbeitstemperatur satt an den Kohlenstoff anschließen. In der Praxis läßt sich dies kaum durchführen. Während des Elektrolyseprozesses ist bei kleinsten Ungenauigkeiten entweder der elektrische Übergangswiderstand vom Graphit zum Eisen zu groß, oder es entstehen im Graphitblock Risse, welche die Lebensdauer der Elektrolysewanne in untragbarem Maße erniedrigen.

In der US-H-430 385 wird eine Elektrolysewanne offenbart, die eine Stahlwanne, eine Wärmeisolationsschicht und elektrisch leitende Kohlenstoffblöcke mit darin eingesetzten massiven Eisenbarren umfaßt. Dabei haben die Kohlenstoffblöcke nach unten offene Nuten als Aussparungen, in welche die Eisenbarren in der Elektrolysezelle eingesetzt und mit einem Binder aus elektrisch leitendem, kohlenstoffhaltigem Zement befestigt werden. Die Enden der Eisenbarren erstrecken sich über Öffnungen durch die Wanne nach außen. Die Nuten können dabei so dimensioniert sein, daß deren Tiefe kleiner ist als die Höhe des darin eingesetzten Barrens, wodurch dieser aus der Bodenfläche des Kohlenstoffblocks herausragt.

Der Erfinder hat sich die Aufgabe gestellt, den Übergangswiderstand vom Kohlenstoff zum Eisenbarren weiter zu verkleinern und die Lebensdauer der Elektrolysewanne zu erhöhen.

Die Aufgabe wird erfindungsgemäß dadurch gelöst, daß die Nuten in den Kohlenstoffblöcken Querschnitte haben, welche bei einer Temperatur zwischen 500 und 850°C exakt dem Querschnitt der auf dieselbe Temperatur erwärmten Eisenbarren entsprechen.

Versuche haben gezeigt, daß sich die Nut, bei üblichen Dimensionen von Kohlenstoffblock und Eisenbarren, an deren unteren Öffnung um ungefähr 1 mm spreizen läßt, bevor die Rißbildung im Kohlenstoff einsetzt oder gar ein Kohlenstofflappen abbricht. Eine gewisse Elastizität der Kohlenstoffblöcke ist beim Verankern der Eisenbarren ohne Eingießen von wesentlicher Bedeutung.

Dies soll anhand der bevorzugten Temperatur von etwa 700° C gezeigt werden: Bei dieser Temperatur haben die Nut und der darin eingesetzte Eisenbarren exakt den gleichen Querschnitt, d. h. der Eisenbarren liegt entlang seines ganzen Umfangs satt auf dem Kohlenstoff, jedoch ohne darauf einen Druck auszuüben. Bei höheren Temperaturen, über 700°C, beispielsweise bei der Aluminiumelektrolyse-Temperatur von 940-970°C, drückt der Eisenbarren auf den Kohlenstoff. Dank der Elastizität der sich spreizenden Kohlenstofflappen entstehen jeoch keine Risse, wie dies bei der Ausbildung eines Loches statt einer Nut der Fall wäre.

Ein Teil des Gewichts der Kohlenstoffauskleidung ist ungefähr gleichmäßig auf die aus den Kohlenstoffblöcken herausragenden Eisenbarren verteilt. Dadurch drücken diese Eisenbarren in Arbeitsposition auf den entsprechend geformten oberen Bereich der Nut, auch wenn der Querschnitt des Eisenbarrens kleiner als derjenige der Nut ist. Dieser Flächendruck hat zur Folge, daß ein möglichst kleiner Übergangswiderstand vom Kohlenstoff zum Eisen in jenem Bereich entsteht, der dem die Kathode der Elektrolysezelle bildenden flüssigen Aluminium am meisten benachbart ist.

Der Spannungsabfall wird also in bezug auf zwei Faktoren minimalisiert:
- Übergangswiderstand Kohlenstoff - Eisen
- Spannungsabfall in der Kohlenstoffauskleidung der Elektrolysewanne.

Die Eisenbarren können sich auf an sich bekannte Weise über die gesamte Länge der Kohlenstoffblöcke erstrecken oder in der Mitte, mit kleinerem oder größerem Abstand, durchtrennt sein. Es ist bekannt, daß bei der Schmelzflußelektrolyse von Aluminium der größte Teil des elektrischen Stromes im äußeren Bereich der Eisenbarren der Elektrolysewanne abfließt. Es genügt deshalb, wenn die Eisenbarren von beiden Stirnseiten der Kohlenstoffblöcke her bis mindestens je 20% in bezug auf die Länge der Kohlenstoffblöcke zur Wannenmitte hin ausgebildet sind. Im Zentrum der Kohlenstoffblöcke können die Eisenbarren folglich bis zu 60% der Länge der Blöcke getrennt sein. Die Nuten können sich über die gesamte Länge des Kohlenstoffblockes oder über einen den Eisenbarren entsprechenden Teil davon erstrecken, wobei die Stirnwände von Eisenbarren und Nut durch einen vorzugsweise 0,5-1 cm breiten Hohlraum getrennt sind.

Die vorzugsweise etwa 0,5-1,5 cm aus der Bodenfläche der Kohlenstoffblöcke herausragenden Eisenbarren und die entsprechend ausgesparte Nut können jede zweckmäßige geometrische Form haben. Bevorzugt haben jedoch Eisenbarren und entsprechende Nut, mindestens in ihrem in bezug auf die Arbeitsposition oberen Bereich, abgerundete Querschnitte. Dies bringt den wesentlichen Vorteil, daß beim Spreizen der den Eisenbarren seitlich umgebenden Lappen des Kohlenstoffblocks die Kerbwirkung herabgesetzt wird, d. h. bei im oberen Bereich abgerundeten Nuten setzt die Rißbildung erst bei größerem Druck durch den Eisenbarren ein, als dies bei eckig ausgebildeten Nuten der Fall wäre. Insbesondere Eisenbarren mit kreisrundem Querschnitt und entsprechend geformte Nuten sind vorteilhaft, weil
- runde Barren die kleinste Oberfläche bei konstantem Querschnitt haben, was gleiche elektrische Leitfähigkeit bei geringeren Wärmeverlusten bedeutet,
- die Festigkeit des Blockes wesentlich erhöht wird, da keine Kerbwirkung vorhanden ist,
- wegen des höheren maximalen Anpreßdrucks der elektrische Kontaktwiderstand vom Kohlenstoff zum Eisen verringert werden kann,
- aus der Stahlwanne einfache runde Barrenfenster ausgespart werden können, die mit vorfabrizierten Materialien leicht zu verdichten sind, und
- die Fertigung der Barren besonders einfach ist.

Das Einsetzen der Eisenbarren in einer Elektrolysewanne mit entsprechend ausgesparten in Arbeitsposition nach unten offenen Nuten erfolgt, indem die Eisenbarren durch Barrenfenster in der Stahlwanne bei Umgebungstemperatur in den Innenraum der Elektrolysewanne geschoben werden.

Zweckmäßig haben diese Barrenfenster die gleiche geometrische Form wie der Querschnitt der Eisenbarren. Vorzugsweise sind diese Barrenfenster nur wenig, insbesondere 0,5-2 cm, größer als die linearen Dimensionen der Eisenbarrenquerschnitte, d. h. die Eisenbarren werden mit nur wenig Spiel durch die Barrenfenster in das Wanneninnere geführt. In diesem Fall sind die Fugen einfach abdichtbar.

Sind die Eisenbarren mindestens im unteren Bereich rechteckig oder sich nach oben verjüngend ausgebildet, so können sie, entsprechend den ausgeformten Nuten, auf die lsolationsschicht gelegt werden. Anschließend wird der Kohlenstoffblock auf sie abgesenkt.

Bevorzugt werden jedoch bei allen Barrenquerschnitten, bei im Querschnitt runden Eisenbarren ist dies aus geometrischen Gründen meist notwendig, die Kohlenstoffblöcke bis wenig, beispielsweise etwa 0,5-2,5 cm, über die Isolationsschicht abgesenkt, dann die Eisenbarren in die Nuten geschoben, und schließlich die Kohlenstoffblöcke vollständig abgesenkt. Diese liegen nun auf den Eisenbarren, die aus den Nuten herausragen.

Die Erfindung wird anhand des in der Zeichnung dargestellten Ausführungsbeispiels näher erläutert. Die einzige Figur zeigt einen schematischen Vertikalschnitt durch einen Kohlenstoffblock mit zwei Eisenbarren in Arbeitsposition, jedoch vor dem vollständigen Absenken.

Der im Querschnitt rechteckige Kohlenstoffblock 10 enthält die parallel in Längsrichtung verlaufenden runden Eisenbarren 12 in entsprechend ausgeformten, nach unten teilweise offenen Nuten 14. Je zwei Lappen 16 des Kohlenstoffblocks 10 umfassen die Eisenbarren 12 U-förmig. Wenn die Eisenbarren 12 bei Arbeitstemperatur einen Druck auf den Kohlenstoffblock 10 ausüben, wird dieser aufgefangen, indem die Lappen 16 entsprechend auseinander gespreizt werden. Die Kanten 18 dieser Lappen 16 sind bevorzugt abgerundet oder abgeschnitten.

Nach dem vollständigen Absenken liegt der in die Elektrolysewanne eingesetzte Kohlenstoffblock 10 entlang der Mantellinie 20 der Eisenbarren 12 auf der nicht gezeichneten Isolationsschicht. Dadurch werden die Eisenbarren 12 in ihrem oberen Bereich flächenförmig auf den entprechenden Bereich der Nuten 14 gedrückt, der Übergangswiderstand vom Kohlenstoff zum Eisen ist dadurch minimal. Der elektrische Gleichstrom kann auf direktem Weg von der Deckfläche des Kohlenstoffblocks 10 und mit geringem Übergangswiderstand in Richtung der Pfeile zum Eisenbarren 12 fließen.

Die wesentlichen Vorteile der Erfindung können wie folgt zusammengefaßt werden:
- Die Eisenbarren müssen nicht mehr eingegossen, eingeklebt oder eingestampft werden, sondern können einfach durch Barrenfenster in eine entsprechende, nach unten offene Nut des Kohlenstoffblocks eingeschoben werden. Das bedeutet Ersparnisse in bezug auf Energie, Material, Zeitaufwand, Equipment und Werkstatt.
- Der Kohlenstoffblock ist nicht mehr den Gefahren des Eingießens ausgesetzt, die beim Transport, Vorwärmen, Eingießen und Manipulieren auftreten.
- Der Spannungsabfall des Elektrolyseprozesses im kathodischen Teil kann bis zu 0,1 Volt vermindert werden.

## Patentansprüche

1. Elektrolysewanne zur Herstellung von Aluminium mittels Schmelzflußelektrolyse, bestehend aus einer äußeren Stahlwanne, einer wärmedämmenden Isolationsschicht und einer elektrisch leitenden, gegen das schmelzflüssige Material beständigen Innenauskleidung aus in Querrichtung verlaufenden Kohlenstoffblöcken (10) mit in deren Längsrichtung verlaufenden, nach unten offenen Nuten (14), die sich über mindestens 20% der Länge - ausgehend von den beiden Stirnseiten - erstrecken, in welche unten aus der Bodenfläche und beidseitig aus den Stirnseiten der Kohlenstoffblöcke herausragende massive Eisenbarren (12) eingesetzt sind, wobei ein Teil des Gewichts der Kohlenstoffblöcke (10) ungefähr gleichmäßig auf allen aus deren Bodenfläche herausragenden Eisenbarren (12) abgestützt ist, dadurch gekennzeichnet, daß die Nuten (14) in den Kohlenstoffblöcken (10) Querschnitte haben, welche bei einer Temperatur zwischen 500 und 850° C exakt dem Querschnitt der auf dieselbe Temperatur erwärmten Eisenbarren (12) entsprechen.

2. Elektrolysewanne nach Anspruch 1, dadurch gekennzeichnet, daß der Querschnitt der Nuten (14) in den auf etwa 700°C erwärmten Kohlenstoffblöcken (10) exakt dem Querschnitt der auf dieselbe Temperatur erwärmten Eisenbarren (12) entspricht.

3. Elektrolysewanne nach Anspruch 1 oder 2, dadurch gekennzeichnet, daß die Eisenbarren (12) während des Elektrolyseprozesses 0,5-1,5 cm aus der Bodenfläche der Kohlenstoffblöcke (10) herausragen.

4. Elektrolysewanne nach mindestens einem der Ansprüche 1-3, dadurch gekennzeichnet, daß die Nuten (14) in den Kohlenstoffblöcken (10) und die entsprechenden Eisenbarren (12) mindestens in ihrem - in bezug auf die Arbeitsposition - oberen Bereich abgerundete Querschnitte haben.

5. Elektrolysewanne nach Anspruch 4, dadurch gekennzeichnet, daß der Querschnitt der Nuten (14) und Eisenbarren (12) kreisrund ist.

6. Elektrolysewanne nach mindestens einem der Ansprüche 1-5, dadurch gekennzeichnet, daß in der Stahlwanne Barrenfenster welche die gleiche geometrische Form wie der Querschnitt der Eisenbarren (12) haben, vorgesehen sind.

7. Elektrolysewanne nach Anspruch 6, dadurch gekennzeichnet, daß die Barrenfenster nur wenig, vorzugsweise 0,5-2 cm größer sind als die linearen Dimensionen der Eisenbarrenquerschnitte.

## Claims

1. A reduction pot for the production of aluminium by means of fusion electrolysis, consisting of an outer steel shell, a thermally insulating layer and an electrically conductive inner lining which is resistant to the molten charge and is made up of carbon blocks (10) running in the transverse direction and having running in their longitudinal direction grooves (14) which are open downwards and extend over at least 20% of the length - starting from the two endfaces - and in which are inserted solid iron bars (12) which project downwards out of the bottom face and on both sides out of the endfaces of the carbon blocks, where part of the weight of the carbon blocks (10) is borne approximately uniformly by all of the iron bars (12) projecting out of their bottom faces, characterized in that the grooves (14) in the carbon blocks (10) have cross-sections which at a temperature between 500 and 850° C correspond exactly with the cross-section of the iron bars (12) heated to the same temperature.

2. A reduction pot as in Claim 1, characterized in that the cross-section of the grooves (14) in the carbon blocks (10) heated to about 700° C corresponds exactly with the cross-section of the iron bars (12) heated to the same temperature.

3. A reduction pot as in Claim 1 or 2, characterized in that during the electrolytic process the iron bars (12) project 0.5-1.5 cm out of the bottom face of the carbon blocks (10).

4. A reduction pot as in at least one of the Claims 1-3, characterized in that the grooves (14) in the carbon blocks (10) and the corresponding iron bars (12) have at least in their upper - with respect to the working position - region rounded cross-sections.

5. A reduction pot as in Claim 4, characterized in that the cross-section of the grooves (14) and of the iron bars (12) is circular.

6. A reduction pot as in at least one of the Claims 1-5, characterized in that in the steel shell windows are provided for the bars, which have the same geometric shape as the cross-section of the iron bars (12).

7. A reduction pot as in Claim 6, characterized in that the windows for the bars are only a little, preferably 0.5-2 cm larger than the linear dimensions of the cross-sections of the iron bars.

## Revendications

1. Cuve d'électrolyse pour la production d'aluminium au moyen de l'électrolyse de fusion, constituée d'une cuve extérieure d'acier, d'une couche isolante à la chaleur et d'un revêtement interne conducteur de l'électricité et stable à l'égard du matériau en fusion, de blocs de carbone (10) disposés en direction transversale et présentant des encoches (14) qui courent dans leur direction longitudinale, qui sont ouvertes vers le bas et qui s'étendent sur au moins 20% de la longueur - en partant des deux faces frontales, blocs dans lesquels sont introduites des barres de fer (12) massives et dépassant, par dessous, de la face inférieure et, des deux côtes, des faces frontales des blocs de carbone, étant précisé qu'une partie du poids des blocs de carbone (10) s'appuie à-peu-près régulièrement sur toutes les barres de fer (12) qui dépassent de la face inférieure, caractérisée en ce que les encoches (14) qui se trouvent dans les blocs de carbone (10) présentent des sections qui, pour une température comprise entre 500 et 850°C, correspondent exactement à la section des barres de fer (12) chauffées à la même température.

2. Cuve d'électrolyse selon la revendication 1, caractérisée en ce que la section des encoches (14) dans les blocs de carbone (10) chauffés à environ 700° C correspond exactement à la section des barres de fer (12) chauffées à la même température.

3. Cuve d'électrolyse selon la revendication 1 ou la revendication 2, caractérisée en ce que les barres de fer (12), pendant le processus d'électrolyse, dépassent de 0,5-1,5 cm de la face inférieure des blocs de carbone (10).

4. Cuve d'électrolyse selon au moins l'une des revendications 1-3, caractérisée en ce que les encoches (14) qui se trouvent dans les blocs de carbone (10) et les barres de fer (12) correspondantes présentent des sections arrondies au moins dans leur zone supérieure - rapportée à leur position de travail.

5. Cuve d'électrolyse selon la revendication 4, caractérisée en ce que la section des encoches (14) et des barres de fer (12) est circulaire.

6. Cuve d'électrolyse selon au moins l'une des revendications 1-5, caractérisée en ce qu'il est prévu dans la cuve d'acier des entrées de barre qui ont la même forme géométrique que la section des barres de fer (12).

7. Cuve d'électrolyse selon la revendication 6, caractérisée en ce que les entrées de barre ne sont que de peu supérieures, de préférence de 0,5-2 cm, aux dimensions linéaires des sections des barres de fer.
